# FASCICULE DE BREVET EUROPEEN

(11) **EP 0 113 274 B1**
(45) Date de publication et mention de la délivrance du brevet: **17.09.1986**
(21) Numéro de dépôt: 83402447.3
(22) Date de dépôt: 16.12.1983
(51) Int. Cl.: B43K 7/12, B43K 24/06

(54) **Perfectionnements aux stylographes à cartouches-recharges**
Schreibgeräte mit auswechselbaren Patronen
Pens with exchangeable cartridges

(30) Priorité: 30.12.1982 FR 8222062
(43) Date de publication de la demande: 11.07.1984
(73) Titulaire: S.T. DUPONT Société anonyme dite:, F-75755 Paris Cédex 15 (FR)
(72) Inventeur: Grossiord, Claude, F-74000 Annecy (FR)
(74) Mandataire: Jolly, Jean-Pierre

## Description

La présente invention concerne des perfectionnements apportés aux stylographes utilisant, comme réserve d'encre, des cartouches-recharges. Elle concerne plus particulièrement la pressurisation de telles cartouches.

On sait que, dans les cartouches-recharges de ce type, il est nécessaire que le ciel gazeux compris entre le fond de la cartouche et le niveau supérieur de l'encre soit maintenu à une pression voisine de la pression ambiante, pour éviter que s'y forme, en cours d'écriture, une dépression s'opposant à un écoulement correct de l'encre, ou une surpression susceptible de provoquer une suralimentation de celle-ci.

On a proposé dans ce but de munir le fond des cartouches-recharges d'un orifice destiné à assurer la communication du fond de la cartouche avec l'atmosphère- Si une telle disposition se révèle particulièrement satisfaisante, dans le cas où l'encre contenue dans la cartouche est peu volatile, il n'en est pas de même dans le cas contraire, car les phénomènes d'évaporation se traduisent par une consommation abusive, parce que permanente, de l'encre de la cartouche.

Pour remédier à cet inconvénient, on a proposé de disposer le ou les orifices sur la partie avant de la cartouche et de les faire communiquer avec le fond de celle-ci par un canal ménagé à l'intérieur du réservoir d'encre. Cependant, une telle disposition ne permet d'éviter la surconsommation d'encre que dans la mesure où l'utilisateur, au repos, a pris soin de recouvrir la pointe du stylographe de son capuchon.

La présente invention vise à assurer une pressurisation satisfaisante des cartouches-recharges de stylographe et une limitation de la consommation d'encre, lorsque, au repos, l'utilisateur omet de recouvrir avec le capuchon la pointe d'écriture du stylo.

DE-A-1 561 812, décrit un stylographe dont la cartouche-recharge comporte un capuchon fait d'une matière élastique dont l'extrémité voisine de la pointe comporte une zone amincie. Ce capuchon a pour but d'isoler de l'air ambiant, pendant la période de stockage, la pointe d'écriture et l'évent de mise à l'atmosphère de la cartouche.

Lors de sa mise en place dans le stylo, la zone amincie du capuchon est perforée par des moyens prévus à cet effet sur le stylographe. Ensuite, rien ne distingue plus cette cartouche, au point de vue de son fonctionnement, d'une cartouche classique et, en position de repos, la pointe et l'évent sont en communication directe avec l'atmosphère ambiante, de sorte que rien ne prévient les phénomènes d'évaporation d'encre.

DE-A-2 209 265 concerne un stylo à cartouche- feutre, qui présente la particularité de ne pas comporter de capuchon.

La mise en position d'écriture et en position de repos se fait par coulissement de la pointe d'écriture à l'intérieur du corps. Cette cartouche possède un évent destiné à assurer un équilibre de pression entre l'intérieur de la cartouche et l'atmosphère ambiante.

Un joint d'étanchéité assure, derrière l'évent, un effet d'obturation vis-à-vis de la partie interne. Par contre, il n'existe pas, en avant de cet évent de véritable étanchéité.

La présente invention a pour but la réalisation d'un stylographe du type précité ne nécessitant pas la présence d'un capuchon et dans lequel l'encre de la cartouche-recharge ne risque pas de s'évaporer en position repos.

A cet effet, l'invention a pour objet un stylographe du type comportant une cartouche-recharge d'encre montée coulissante dans le corps du stylographe entre deux positions extrêmes, une position de repos, dans laquelle la pointe d'écriture est rétractée dans le corps du stylo, et une position d'écriture, dans laquelle ladite pointe fait saillie en dehors du corps du stylo, cette cartouche-recharge étant du type comportant au voisinage de la pointe d'écriture au moins un orifice, destiné à assurer l'alimentation en air de la cartouche, ledit orifice débouchant dans une chambre étanche à l'atmosphère ambiante ménagée entre une enveloppe solidaire du corps du stylo et la cartouche-recharge de celui-ci, caractérisé en ce qu'il comporte des moyens pour mettre en communication cette chambre avec l'atmosphère ambiante à chaque passage de la cartouche de la position de repos à la position d'écriture.

Dans une forme de réalisation intéressante de l'invention on utilise, sur la longueur totale de la cartouche-recharge, l'espace compris entre l'enveloppe de celle-ci et le corps du stylographe pour constituer la susdite chambre. On a en effet constaté qu'il était parfois intéressant de pouvoir disposer d'une chambre d'un volume relativement important, notamment pour amortir certaines variations de pression susceptibles d'intervenir en cours d'utilisation.

Dans une autre variante de l'invention l'étanchéité entre la cartouche-recharge et le corps du stylographe est assurée par un soufflet. Cette disposition permet de réaliser une laison étanche entre les deux pièces, pratiquement exemple de frottement.

On peut aussi réaliser ainsi en permanence, aussi bien en position de repos qu'en position d'écriture, un équilibre entre la pression de la chambre et celle de la pression atmosphérique.

Ceci présente de l'intérêt en position d'écriture, car on évite (notamment dans le cas de stylographes dont les corps sont faits de matériaux conducteurs) que des augmentantions de pression de l'air contenu dans la chambre, dues à un échauffement provoqué par exemple par le contact de la main de l'utilisateur, ne conduisent à un écoulement surabondant de l'encre.

Cette disposition est également intéressante en position de repos, car elle permet d'éviter ce même genre d'incident lorsque par suite de changements d'altitude (notamment dans le cas de voyage en avion, etc.) la pression de la chambre se trouve à une pression supérieure à la pression atmosphérique.

Ces compensations de pression n'étant pas dépendantes du volume de la chambre, on peut ainsi utiliser des chambres de volume réduit, ce qui est particulièrement intéressant lorsque l'on désire réaliser des stylographes de petites dimensions.

Diverses formes de mise en oeuvre de la présente invention seront décrites ci-après en détail, en regard des dessins annexés dans lesquels:
Les figures 1, 2 et 3 sont les coupes longitudinales d'une première forme de réalisation du stilographe suivant l'invention, respectivement en position d'écriture, en position de repos et en position intermédiaire.
Les figures 4 et 5 sont des coupes longitudinales d'une seconde forme de réalisation d'un stylographe suivant l'invention, respectivement en position d'écriture et en position de repos.
Les figures 6 et 7 sont des coupes partielles de deux moyens permettant d'assurer l'étanchéité entre la cartouche et le corps du stylographe.
La figure 8 est une coupe partielle montrant un moyen d'actionnement du dispositif suivant l'invention.
La figure 9 est une coupe partielle d'une variante des moyens de mise en communication de la chambre du dispositif suivant l'invention avec l'atmosphère.

Sur les figures 1 à 3, le corps 1 d'un stylographe est équipé d'une cartouche-rechange d'encre 3 se terminant par une pointe d'écriture 5.

Une enveloppe cylindrique creuse 9 fixée à l'intérieur du corps du stylo, y définit une chambre cylindrique 7 munie à chacune de ses deux extrémités d'une ouverture axiale, respectivement, 13 pour le passage de la pointe d'écriture 5, et 15 pour le passage de la partie 17 du corps de la cartouche 3. Létanchéité entre ces deux parties de la cartouche et l'élément cylindrique 9 est assurée par deux joints toriques, 14 et 21.

La cartouche-recharge 3 est pourvue de deux orifices de pressurisation 23, communiquant par des canaux, non représentés sur le dessin, avec le ciel gazeux compris entre le fond et le niveau de l'encre.

Une partie en creux ou rainure 10 est prévue sur la partie externe de la portion 17 du corps de la cartouche.

Sur la figure 1, la cartouche-recharge est en position d'écriture, et la rainure 10 se trouve à l'intérieur de la chambre 7. Celle-ci est isolée de l'atmosphère ambiante par les joints toriques 14 et 21 et il en est donc de même des orifices 23 de la cartouche 3.

Le volume de la chambre 7 est défini de façon telle que, dans cette position, le stylo puisse réaliser une longueur d'écriture donnée sans diminution notable de pression, susceptible de nuire à l'écoulement de l'encre.

Par contre, l'utilisateur peut abandonner son stylo en position d'écriture sans risquer une évaporation trop importante de l'encre en raison du volume d'air relativement restreint de la chambre 7.

Sur la figure 2, la pointe d'écriture 5 est rétractée, la rainure 10 se trouve à l'intérieur du corps du stylo et la chambre 7 est à nouveau isolée de l'atmosphère ambiante, de même que les orifices 23, par les joints 14 et 21. Les phénomènes d'évaporation sont donc également limités.

En revanche dans la position intermédiaire illustrée par la figure 3, la rainure 10 se trouve face au joint torique 21 et un passage est ainsi ménagé, autorisant la communication de la chambre 7 avec l'atmosphère ambiante.

Ainsi, à chaque passage de la cartouche-recharge de la position de repos à la position d'écriture et inversement, la chambre 7 est mise en communication avec l'atmosphère et emmagasine un volume donné d'air à la pression atmosphérique.

Sur les figures 4 et 5, le corps du stylographe suivant l'invention se compose essentiellement d'un tube 30 et d'une tête d'écriture 32 fixée sur celui-ci par un filetage 34, avec interposition d'un joint d'étanchéité 36.

Une cartouche-recharge 38, pourvue d'orifices de pressurisation 39, est montée coulissante dans des alésages 40 et 42 du tube 30 et de la tête 32.

Un clapet 44 est monté de façon étanche sur la pointe d'écriture 46 de la cartouche-recharge 38. Ce clapet est pourvu d'une rainure circulaire 48 recevant un joint torique d'étanchéité 50. Il est apte à se déplacer, au cours du mouvement de la cartouche-recharge, à l'intérieur d'une cavité 54 prévue dans la tête d'écriture. Le fond 56 de cette cavité reçoit un joint torique d'étanchéité 58.

Le tube 30 est creusé d'une cavité cylindrique 60, en communication avec la cavité 54. Un joint torique 62 assure l'étanchéité entre la cartouche-recharge 38 et le tube 30.

Comme montré à la figure 4, lorsque l'on exerce sur la cartouche une force F, à l'encontre d'un ressort de compression 52, à l'aide de moyens non représentés sur le dessin, le clapet 44 vient en contact avec le joint 56, et les orifices de pressurisation de la cartouche sont alors en communication avec la chambre définie par les cavités 60 et 54. Une telle disposition permet ainsi d'utiliser une grande partie du volume mort du stylographe pour constituer la chambre contrôlant la pression à l'intérieur de la cartouche.

Comme montré à la figure 5, lorsqu'aucune force n'agit sur la cartouche-recharge, le ressort 52 applique le joint 48 du clapet 44 contre le corps du stylographe. Les orifices de pressurisation 39 se trouvent alors à l'intérieur de la cavité 60. On constate que dans cette position, le volume de la chambre est notablement réduit, puisqu'il se limite à cette seule cavité 60. Les phénomènes d'évaporation de l'encre, en position de repos sont donc également réduits.

On notera cependant qu'il serait encore possible de les réduire encore en donnant à la cavité 60 un volume moindre.

Sur la figure 6, l'étanchéité entre la cartouche-recharge 38' et le corps 70 du stylographe est assurée par un soufflet élastique 72, dont la base 74 est fixée de façon étanche sur le corps 70, tandis que son sommet 76 vient en contact avec le fond 78 de la cartouche-recharge 38'.

L'extrémité 82 d'un poussoir, actionné par des moyens non représentés sur le dessin permet, en agissant suivant la direction de la force F, d'amener et de maintenir la cartouche-recharge en position d'écriture.

Le soufflet 72 assure une étanchéité parfaite entre le corps 70 et la cartouche-recharge, tout en autorisant un déplacement axial de cette dernière, pratiquement sans frottement. De plus, la souplesse de ce soufflet est telle qu'elle lui permet de compenser les différences de pression susceptibles de se former entre la chambre et l'atmosphère ambiante.

Bien entendu, comme montré à la figure 7, le soufflet peut également être disposé à l'avant du stylographe.

Sur cette figure, un soufflet 72' estfixé par sa base 74' sur le tube 30' à l'aide de la tête d'écriture 32'.

Le sommet 76' du soufflet 72' est traversé, de façon étanche, par la pointe d'écriture 46' Des moyens destinés à contrôler la mise à l'atmospère de la chambre 60' sont alors prévus dans le fond du stylographe.

Ces moyens peuvent être, par exemple, ceux montrés à la figure 9. Selon cette figure, une cavité cylindrique 54' est creusée dans le fond du corps 70' du stylographe. Les deux faces latérales 86 et 88 de cette cavité sont pourvues de joints toriques d'étanchéité respectivement 90 et 92. Un clapet 94 est fixé sur le fond 78' de la cartouche-recharge.

En position de repos (en l'absence de force F), un ressort 96 applique le clapet 94 contre le joint 90. La cavité 54', donc la chambre, est isolée de l'atmosphère ambiante, mais est en communication via les orifices de pressurisation de la cartouche-recharge (non représentés sur ce dessin) avec le ciel gazeux surmontant l'encre. L'évaporation de celle-ci est donc limitée.

En position d'écriture (lorsqu'une force antagoniste F comprime le ressort au maximum), le clapet 94 vient en contact avec le joint 92. La chambre est alors isolée de la cavité 54', qui se trouve en communication avec l'atmosphère.

Au cours du passage de la position de repos à la position d'écriture, le clapet se trouve dans la position illustée par la figure 9 et la chambre se trouve en communication avec l'atmosphère ambiante et se remplit d'air à cette pression.

Bien entendu, le déplacement de la cartouche peut être assuré par tout organe coulissant.

Comme montré sur la figure 8, il peut être actionné par une commande rotative. Un capuchon 100 est monté rotatif sur le corps 102 d'un stylographe. Une vis 108 est vissée dans le corps de celui-ci et vient en appui sur le soufflet 110 en contact avec la cartouche-recharge 112. Cette vis 108 comporte une couronne dentée 106 dont les dents sont en prise avec des cannelures 104 du capuchon.

Toute rotation du capuchon 100 provoque celle de la vis 108 et donc son déplacement longitudinal et, par voie de conséquence, celui de la cartouche 112.

La présente invention permet donc de réaliser des stylographes munis de cartouches-recharges utilisant des encres volatiles et qui ne nécessitent pas pour autant la présence d'un capuchon d'obturation.

## Revendications

1. Stylographe du type comportant une cartouche-recharge d'encre (3, 38, 38', 112) montée coulissante dans le corps ( 1, 30, 30', 38', 70) du stylographe entre deux positions extrêmes, une position de repos, dans laquelle la pointe d'écriture est rétractée dans le corps du stylo, et une position d'écriture, dans laquelle ladite pointe fait saillie en dehors du corps du stylo, cette cartouche-recharge étant du type comportant au voisinage de la pointe d'écriture au moins un orifice (23, 39), destiné à assurer l'alimentation en air de la cartouche, ledit orifice débouchant dans une chambre (7, 54, 54') étanche à l'atmosphère ambiante ménagée entre une enveloppe solidaire du corps du stylo et la cartouche-recharge de celui-ci, caractérisé en ce qu'il comporte des moyens pour mettre en communication cette chambre (7, 54, 54') avec l'atmosphère ambiante à chaque passage de la cartouche de la position de repos à la position d'écriture.

2. Stylographe selon la revendication 1, caractérisé en ce que ladite chambre étanche à l'atmosphère ambiante est obturée, à l'une de ses extrémités, par des moyens (14, 62, 72, 72') assurant l'étanchéité entre la cartouche-recharge et le corps du stylo tout en préservant entre ces éléments une possibilité de déplacement longitudinal et, à son autre extrémité, par les susdits moyens de mise en communication de cette chambre avec l'atmosphère ambiante.

3. Stylographe suivant la revendication 2, caractérisé en ce que l'étanchéité entre la cartouche-recharge et le corps du stylo est assurée par un joint torique (14, 62) encastré dans l'une de ces deux pièces.

4. Stylographe suivant la revendication 2, caractérisé en ce que l'étanchéité entre la cartouche-recharge et le corps du stylo est assurée par un soufflet (72, 72') dont le sommet est fixé de façon étanche sur la cartouche-recharge.

5. Stylographe suivant l'une des revendications précédentes, caractérisé en ce que les susdits moyens de mise en communication de la susdite chambre avec l'atmosphère ambiante sont constitués d'un joint (21) encastré dans le corps du stylographe et tranversé, de façon étanche, par la cartouche-recharge (3), d'une rainure (10) réalisée dans cette cartouche-recharge, cette rainure étant disposée de façon telle qu'en position d'écriture, elle est en communication exclusivement avec ladite chambre, qu'en position de repos, elle est exclusivement en communication avec l'atmosphère ambiante et qu'en position intermédiaire, elle est en communication à la fois avec ladite chambre et avec l'atmosphère ambiante.

6. Stylographe suivant l'une des revendications 1 à 4, caractérisé en ce que les susdits moyens de mise en communication de la susdite chambre avec l'atmosphère ambiante sont constitués d'un clapet (44, 94) solidaire de la cartouche-recharge, ce clapet étant mobile à l'intérieur d'une cavité (54, 54') dont une première extrémité est en communication avec l'atmosphère, et l'autre extrémité est en communication avec ladite chambre (60, 60'), ce clapet étant disposé de façon telle qu'il coupe la communication de ladite chambre avec l'atmosphère ambiante, en position de repos et en position d'écriture et l'établit au cours du passage de l'une de ces positions à l'autre.

## Patentansprüche

1. Schreibgerät mit einer auswechselbaren Patrone (3, 38, 38', 112) für Tinte, welche im Gehäuse (1, 30, 30', 38', 70) des Schreibgerätes zwischen zwei Endpositionen verschieblich angeordnet ist, wobei eine Endposition die Ruheposition, in der die Schreibspitze in das Gehäuse des Schreibgerätes zurückgezogen ist, und die andere die Schreibposition, in der die Schreibspitze aus dem Gehäuse des Schreibgerätes herausragt, darstellt und die auswechselbare Patrone nahe der Schreibspitze wenigstens eine Öffnung (23, 29) aufweist, die zur Sicherstellung der Luftzufuhr in die Patrone bestimmt ist, wobei die Öffnung in einen Hohlraum (7, 54, 54') mündet, der gegenüber der Umgebungsatmosphäre abgedichtet und zwischen einem einstückig mit dem Gehäuse des Schreibgerätes ausgebildeten Mantel und der auswechselbaren Patrone angeordnet ist, dadurch gekennzeichnet, dass Mittel zur Verbindung des Hohlraumes (7, 54, 54') mit der Umgebungsatmosphäre bei jedem Wechsel der Patrone aus der Ruheposition in die Schreibposition vorgesehen sind.

2. Schreibgerät nach Anspruch 1, dadurch gekennzeichnet, dass der zur Umgebungsatmosphäre abgedichtete Hohlraum an einem Ende durch Mittel (14, 62, 72, 72'), die eine Dichtung zwischen der auswechselbaren Patrone und dem Gehäuse des Schreibgerätes bei gleichzeitiger Aufrechterhaltung der Möglichkeit einer gegenseitigen longitudinalen Verschiebung dieser Teile bewirken, und an seinem anderen Ende durch die Mittel zur Verbindung des Hohlraumes mit der Umgebungsatmosphäre abgedichtet ist.

3. Schreibgerät nach Anspruch 2, dadurch gekennzeichnet, dass als Dichtung zwischen der auswechselbaren Patrone und dem Gehäuse des Schreibgerätes eine in einem der beiden Teile eingefügte torische Dichtung (14, 62) verwendet wird.

4. Schreibgerät nach Anspruch 2, dadurch gekennzeichnet, dass als Dichtung zwischen der auswechselbaren Patrone und dem Gehäuse des Schreibgerätes ein Blasbalg (72, 72'), dessen Ende dichtend an der auswechselbaren Patrone festgelegt ist, verwendet wird.

5. Schreibgerät nach einem der vorhergehenden Ansprüche, dadurch gekennzeichnet, dass die Mittel zur Verbindung des Hohlraumes mit der Umgebungsatmosphäre von einer Dichtung (21), die ins Gehäuse des Schreibgerätes eingefügt und dichtend von der auswechselbaren Patrone (3) überschliffen wird, und von einer an der auswechselbaren Patrone (3) angeordneten Nut (10) gebildet werden, wobei diese Nut derart angeordnet ist, dass sie in der Schreibposition nur mit dem Hohlraum, in der Ruheposition nur mit der Umgebungsatmosphäre und in einer mittleren Position zugleich mit dem Hohlraum und der Umgebungsatmosphäre in Verbindung steht.

6. Schreibgerät nach einem der Ansprüche 1 bis 4, dadurch gekennzeichnet, dass die Mittel zur Verbindung des Hohlraumes mit der Umgebungsatmosphäre von einer einstückig mit der auswechselbaren Patrone ausgebildeten Klappe (44, 94) gebildet werden, dass die Klappe im Inneren einer Kammer (54, 54') bewegbar ist, wobei sie in einer Endstellung mit der Umgebungsatmosphäre und in der anderen Endstellung mit dem Hohlraum (60, 60') in Verbindung steht, und dass die Klappe derart angeordnet ist, dass sie in der Ruheposition und in der Schreibposition die Verbindung zwischen dem Hohlraum und der Umgebungsatmosphäre unterbricht und beim Übergang von einer Position in die andere eine Verbindung freigibt.

## Claims

1. A pen of the type comprising an ink refill cartridge (3, 38, 38', 112) mounted slidably in the body < 1,30,30', 38', 70) of the pen between two limit positions, a rest position in which the writing tip is retracted into the body of the pen and a writing position in which said tip projects from the body of the pen, the refill cartridge being of the type comprising in the vicinity of the writing tip at least one orifice (23, 29) which is intended to provide for the supply of air for the cartridge, said orifice opening into a chamber (7, 54, 54') which is sealed with respect to the ambient atmosphere and provided between a casing which is fixed with respect to the body of the pen and the refill cartridge thereof, characterised in that it comprises means for communicating said chamber (7, 54, 54') with the ambient atmosphere in each movement of the cartridge from the rest position to the writing position.

2. A pen according to claim 1 characterised in that said chamber which is sealed with respect to the ambient atmosphere is closed at one of the ends thereof by means (14, 62, 72, 72') which provides a seal between the refill cartridge and the body of the pen while retaining between said elements the possibility of longitudinal displacement and, at its other end, by said means for communicating said chamber with the ambient atmosphere.

3. A pen according to claim 2 characterised in that the seal between the refill cartridge and the body of the pen is provided by a toric sealing member (14, 62) which is fitted into one of said two members.

4. A pen according to claim 2 characterised in that the seal between the refill cartridge and the body of the pen is provided by a bellows (72, 72'), the top of which is sealingly fixed to the refill cartridge.

5. A pen according to one of the preceding claims characterised in that said means for communicating said chamber with the ambient atmosphere comprise a seal member (21) which is fitted into the body of the pen and through which the refill cartridge (3) sealingly passes, and a groove (10) provided in said refill cartridge, said groove being so disposed that in the writing position it is in communication exclusively with said chamber, that in the rest position it is exclusively in communication with the ambient atmosphere and that in an intermediate position it is in communication both with said chamber and with the ambient atmosphere.

6. A pen according to one of claims 1 to 4 characterised in that said means for communicating said chamber with the ambient atmosphere are formed by a valve member (44, 94) which is fixed with respect to the refill cartridge, said valve member being movable within a cavity (54, 54') of which a first end is in communication with the atmosphere and the other end is in communication with said chamber (60, 60'), said valve member being so disposed that it cuts off the communication of said chamber with the ambient atmosphere in the rest position and in the writing position and establishes said communication in the course of the movement from one of said positions to the other.
